# EUROPÄISCHE PATENTSCHRIFT

(11) **EP 2 299 015 B1**
(45) Veröffentlichungstag und Bekanntmachung des Hinweises auf die Patenterteilung: **24.08.2011**
(21) Anmeldenummer: 10008977.0
(22) Anmeldetag: 30.08.2010
(51) Int. Cl.: E03F 5/06

(54) **Ablaufrinne mit einer Abdeckung**
Runoff gutter with a cover
Rigole d'écoulement dotée d'un recouvrement

(30) Priorität: 18.09.2009 DE 202009012621 U
(43) Veröffentlichungstag der Anmeldung: 23.03.2011
(73) Patentinhaber: ACO Severin Ahlmann GmbH & Co. KG, 24782 Büdelsdorf (DE)
(72) Erfinder: Mahmoodi, Sassan, 56357 Holzhausen a.d.h. (DE)
(74) Vertreter: Meyer, Thorsten

(56) Entgegenhaltungen:
- EP-A1- 0 606 606
- EP-A1- 0 856 610
- EP-A1- 1 191 160
- EP-A2- 2 048 292
- WO-A1-2006/042694
- WO-A1-2009/091245
- DE-U1- 29 914 607
- DE-U1-202004 000 899

## Beschreibung

Die Erfindung betrifft eine Ablaufrinne gemäß dem Oberbegriff des Anspruchs 1.

Es sind Ablaufrinnen bekannt, mit einer mit einem Ablauf verbundenen, nach oben offenen Rinne, und mit einer die Rinne nach oben hin abdeckenden Abdeckung, welche entweder als Durchbrüche ausgeführte Öffnungen aufweist, oder welche zumindest abschnittsweise von wenigstens einer Rinnenseitenwand beabstandet angeordnet ist, so dass Flüssigkeit, typischerweise Wasser, Badewasser, Duschwasser oder dergleichen, in die Rinne hinein und zu dem Ablauf fließen kann. Die Rinne ist hierzu zumindest abschnittsweise mit einem Gefälle zum Ablauf hin versehen. Der Ablauf kann in einer Rinnenseitenwand oder im Rinnenboden angeordnet sein.

Die Rinne selbst kann durch ein oder mehrere Ablaufelemente gebildet sein, beispielsweise aus einem in einer Draufsicht beliebig geformten, beispielsweise einer Kontur oder einer bestimmten Geometrie folgenden Fertigteil oder aus mehreren in einer Draufsicht beliebig geformten und aneinander gesetzten Fertigteilelementen.

Ein Ablaufelement zur Herstellung einer solche Rinne ist beispielsweise durch DE 10 2005 025 658 B4 bekannt. Ein Ablaufelement mit Abdeckung zur Herstellung einer Ablaufrinne ist durch DE 10 2007 047 064 A1 bekannt.

Alternativ kann die Rinne in einem Boden, beispielsweise einem Estrich, einer Decke oder einer Bodenplatte, z.B. durch eine entsprechende Formgebung beim Mauern oder durch eine Aussparung in einem Estrich oder in einem Betonteil, beispielsweise einer Decke oder einer Bodenplatte, ausgeformt sein.

Die Abdeckung kann auf an den Rinnenseitenwänden ausgebildete Absätze aufgelegt oder mit Flanschen versehen sein, welche auf den Oberrändern der Rinne aufliegen. Eine solche Abdeckungen ist beispielsweise durch DE 10 2004 057 369 A1 bekannt, wobei die Abdeckung wenigstens ein in einer Draufsicht zumindest abschnittsweise von wenigstens einem Oberrand der Rinne beabstandet angeordnetes bzw. anordbares, geschlossenes, d.h. ohne Durchbrüche versehenes, durchsichtiges Plattenelement aus Glas oder dergleichen aufweisen kann.

Aus der WO 2009/091245 A1 ist eine Rinne mit einer Abdeckung für eine Ablaufrinne mit wenigstens einem in einer Draufsicht zumindest abschnittsweise von wenigstens einer Rinnenseitenwand beabstandet anordbaren Plattenelement bekannt, wobei die Abdeckung mit dem Plattenelement verbunden ist und das Plattenelement jeweils gegenüber Rinnenboden und zumindest einer Rinnenseitenwand jeweils abstützende Stützelemente aufweist. Dieses Dokument entspricht dem Oberbegriff des Anspruchs 1, und wird als nächstliegenden stand der Technik angesehen.

Aus der EP 0 606 606 A1 ist eine Entwässerungsrinne bekannt, die eine dem Entwässerungskanalquerschnitt entsprechende U-profilförmige Abflussrinne aufweist, die mit einem Abdeckrost für die Abflussrinne versehen ist, wobei der Abdeckrost über Stützen befestigt sind. Jede Stütze ist dabei mit einer Standfläche versehen.

Aus der WO 2006/042694 A1 ist eine Entwässerungsrinne bekannt, mit einem Rinnenkörper (10) und mit einer Abdeckung (20) desselben, wobei die Abdeckung auf den Oberrändern (14, 15) der Seitenwände des Rinnenkörpers montierbar ist.

Solche Ablaufrinnen mit Abdeckung können beispielsweise um ein Schwimmbecken umlaufend angeordnet als Überlaufrinnen vorgesehen sein, oder beispielsweise im öffentlichen oder privaten Sanitärbereich beispielsweise zur Entwässerung z.B. von Duschen, Saunen oder Bädern. Hierbei ist die Ablaufrinne so angeordnet, dass ihre Abdeckung in der Höhe bündig mit einem sie umgebenden Fußboden und/oder mit einem Rand eines Schwimmbeckens abschließt. Dabei kann auch die Rinne mit den Oberrändern ihrer Seitenwände in der Höhe bündig mit dem sie umgebenden Fußboden und/oder mit dem Rand des Schwimmbeckens abschließen.

Der Ablauf ist je nach Verwendung entweder mit der Kanalisation oder mit einer Umwälz- und/oder Wasseraufbereitungseinrichtung verbunden.

Insbesondere bei für den Sanitär- oder Schwimmbadbereich vorgesehenen Ablaufrinnen ist neben dem Design eine sowohl optisch, als auch haptisch hochwertige Gestaltung von besonderer Bedeutung. Insbesondere wird es bei den genannten Anwendungen, bei denen Menschen meist barfüßig mit der Abdeckung in Kontakt kommen, als unangenehm empfunden, wenn die Abdeckung eine Vielzahl von durch Stege getrennten Durchbrüchen aufweist, da dies beim Begehen schmerzen kann.

Ebenfalls nachteilig an den bekannten Ablaufrinnen ist, dass deren Abdeckungen bei einem absichtlich oder unbeabsichtigt festen Auftritt schmerzhaft an Ballen und/oder Ferse sind, insbesondere beispielsweise die Durchbrüche trennende Stege besonders schmerzhaft punkt- oder linienförmig zum Anliegen kommen.

Ein weiteres bekanntes Problem von Ablaufrinnen ist die Geräuschentwicklung deren Abdeckungen beim Begehen, da die Abdeckungen nicht gleichmäßig aufliegen und klappern können.

Viele Ablaufrinnen weisen außerdem eine Verriegelung der Abdeckung auf, um einige der genannten Probleme in den Griff zu bekommen, wodurch die darunter liegende Rinne nur schwer zugänglich und schlecht zu reinigen ist.

Als eine Aufgabe der Erfindung kann es deshalb angesehen werden, eine Ablaufrinne mit Abdeckung zu entwickeln, welche eine sowohl haptisch als auch optisch ansprechende Gestaltung zulässt, gleichzeitig sicher und angenehm begehbar ist, ferner akustisch einwandfrei ist und welche eine leichte Reinigung der Rinne zulässt.

Insbesondere lösen die Merkmale des Anspruchs 1 das Problem, eine Ablaufrinne der Oben genannten Art zu verbessern, welche eine werzeuglos herstellbare und lösbare Verbindung zwischen Plattenelement und Stützelement ermöglicht.

Die Erfindung betrifft eine Ablaufrinne mit einer Abdeckung, mit wenigstens einem in einer Draufsicht zumindest abschnittsweise von wenigstens einer Rinnenseitenwand beabstandet angeordneten bzw. anordbaren, vorzugsweise geschlossenen Plattenelement, das insbesondere frei von Durchbrüchen ist. Erfindungsgemäß weist die Abdeckung mit dem Plattenelement verbundene und das Plattenelement jeweils gegenüber Rinnenboden und zumindest einer Rinnenseitenwand abstützende Stützelemente auf, wobei mindestens eine zumindest an den Längsseiten des Plattenelements angeordnete Einkerbung sowie beidseits einer Auflagefläche für das Plattenelement an den Stützelementen angeordnete, sich senkrecht zu einer durch das Plattenelement gebildeten Ebene erstreckende Fortsätze, an denen mit der mindestens einen Einkerbung korrespondierende und in diese eingreifende Rastnasen angeordnet sind.

Vorteile der Erfindung ergeben sich unter Anderem dadurch, dass die Abdeckung so leicht gemeinsam mit den Stützelementen zu entfernen ist, so dass die darunter liegende Rinne einfach zu reinigen ist, wobei gleichzeitig das Plattenelement zuverlässig gegenüber dem Rinnenboden abgestützt und zu wenigstens einer Rinnenseitenwand beabstandet gehalten wird, so dass Flüssigkeit in die Rinne hinein und zu einem mit der Rinne verbundenen bzw. in dieser angeordneten dem Ablauf fließen kann. Ebenso ist die Abdeckung so einfach in die Rinne einsetzbar. Insbesondere ist die Abdeckung ohne besonderen Montageaufwand und ohne die Verwendung von Werkzeug exakt in der Rinne positionierbar.

Die Stützelemente können die Abdeckung bevorzugt so gegenüber dem Rinnenboden abstützen, dass die dem Rinnenboden abgewandte Oberfläche des Plattenelements in der Höhe bündig mit den Oberrändern der Rinnenseitenwände abschließt.

Dadurch dass die Platte mit Einkerbungen versehen ist und an jedem Stützelement beidseits einer Auflagefläche für das Plattenelement jeweils mit Rastnasen besetzte Fortsätze angeordnet sind, deren Rastnasen in die durch die Einkerbung gebildete Hintergreifung einrasten, ist auf einfache Art und Weise eine werkzeuglos herstellbare und lösbare Verbindung zwischen Plattenelement und Stützelement geschaffen, die beispielsweise bei einer Beschädigung eines Stützelements dessen einfachen Austausch gestattet.

Die Auflagefläche für das Plattenelement kann durch eine einzige vorzugsweise eben ausgeführte Auflagefläche je Stützelement oder durch mehrere vorzugsweise in einer gemeinsamen Ebene liegende, bevorzugt jeweils ebene Auflageflächenpartien je Stützelement gebildet sein.

Die Stützelemente können an ihrer dem Rinnenboden zugewandten Seite eine der Kontur des Rinnenbodens in einem parallel zu dem jeweiligen Stützelement verlaufenden Querschnitt folgende Form aufweisen.

Die der Kontur des Rinnenbodens folgende Form kann durch eine einzige, die Kontur nachbildende Stützfläche je Stützelement oder durch mehrere, gemeinsam die Kontur nachbildende Stützflächenpartien je Stützelement gebildet sein.

Gemäß einer besonders vorteilhafte Anusgestaltung der Erfindung können die Stützflächenpartien so ausgebildet sein, dass das Stützelement an mehreren Stellen punkt- oder linienförmig mit dem Rinnenboden in Kontakt kommt. Dadurch entsteht eine besonders kleine, V-förmig spitz zulaufende Kontaktfläche in Form einer Auflagekante, so dass Flüssigkeit ungehindert zwischen den Kontaktflächen hindurch in der Rinne zum Ablauf fließen kann.

Bevorzugt verlaufen die Stützelemente quer zur größten Längsausdehnung des Plattenelements, welche sich vorzugsweise längs der Rinne erstreckt. Das Plattenelement weist hierbei bevorzugt in Längsrichtung der Rinne eine größere Abmessung als quer zu der Rinne auf. Dadurch verlaufen die Stützelemente auch quer zur Rinne. Sich hieraus ergebende Vorteile sind ein minimaler Materialaufwand je Stützelement, da sich dieses nur entlang der kürzeren Abmessung des Plattenelements erstreckt.

Besonders bevorzugt weisen die Stützelemente an deren dem Rinnenboden zugewandten Seite wenigstens einen parallel zum Rinnenboden verlaufenden Durchbruch und/oder eine Ausnehmung und/oder eine Aussparung auf, welche vorzugsweise eine Öffnung zwischen Rinnenboden und Stützfläche des Stützelements bildet, durch die Flüssigkeit vorzugsweise ungehindert in der Rinne hindurch fließen kann. Der Durchbruch und/oder die Ausnehmung und/oder die Aussparung kann einzelne Stützflächenpartien eines Stützelements voneinander trennen. Beispielsweise kann in einem Querschnitt normal zur größten Längsausdehnung des Plattenelements und parallel zu einem hierzu quer verlaufenden Stützelement der Durchbruch und/oder die Ausnehmung und/oder die Aussparung bogenförmig konkav, weg vom Rinnenboden gewölbt ausgebildet sein, so dass das Stützelement im Bereich des Bogens nicht mit dem Rinnenboden in Kontakt steht und in dem oben beschriebenen Querschnitt betrachtet eine Form ähnlich einer Bogenbrücke aufweist.

Gemäß einer besonders vorteilhaften Ausgestaltung der Erfindung sind in die Stützelemente ein- oder an die Stützelemente angeformte oder an den Stützelementen angeordnete elastische Elemente vorgesehen, zur elastisch verformbaren bzw. federnden Abstützung des Plattenelements gegenüber dem Rinnenboden. Die Abdeckung ist so auch akustisch einwandfrei, da sie beim Begehen nicht klappert. Außerdem ist die Abdeckung so in der Lage, kleinere Unebenheiten der Rinne und/oder des Rinnebodens auszugleichen. Die elastischen Elemente können an der Auflagefläche und/oder an der Stützfläche ausgebildet sein, sowie gegebenenfalls zusätzlich an den sich an den Rinnenseitenwänden abstützenden Schmalseiten der Stützelemente.

Die elastischen Elemente sind bevorzugt an der dem Rinnenboden zugewandten, durch die Stützfläche bzw. die Stützflächenpartien gebildeten Unterseite der Stützelemente ein- oder angeformt bzw. angeordnet.

Die Stützelemente können jeweils mit sich parallel zu dem Plattenelement und quer zu dem Stützelement erstreckenden Abstandselementen versehen sein, so dass sichergestellt ist, dass sowohl die Stützelemente selbst nicht flächig unmittelbar an einer Rinnenseitenwand anliegen und dass das Plattenelement ebenfalls in Richtung der Erstreckung der Abstandselemente nicht an eine Rinnenseitenwand zur Anlage kommt. Dadurch werden einerseits eine einheitliche Optik und andererseits eine zuverlässige Abfuhr von Flüssigkeit allseitig um das Plattenelement herum gewährleistet.

Das Plattenelement kann transparent oder durchsichtig sein.

Auf der Unterseite des durchsichtigen Plattenelements können ein Schriftzug und/oder ein Logo und/oder ein Markenzeichen und/oder eine Grafik, z.B. eine Werbegrafik oder dergleichen, kurz unter dem Begriff Schriftzug zusammengefasst, spiegelverkehrt angeordnet sein, der durch das durchsichtige Plattenelement hindurch von oben seitenrichtig erkennbar ist. Der Schriftzug kann beispielsweise durch Aufbringen einer fluoreszierenden Substanz hergestellt sein, welche beispielsweise durch ultraviolettes Licht zur Fluoreszenz angeregt werden kann. Ebenfalls ist eine Herstellung des Schriftzugs als Negativ denkbar, wobei die um den Schriftzug herum umliegenden Bereiche des Plattenelements oberflächenbehandelt sind und der Schriftzug selbst frei von einer Oberflächenbehandlung ist.

Das Plattenelement ist bevorzugt eine klare oder milchige Glasscheibe. Im Falle einer milchigen Glasscheibe kann ein auf der Unterseite der Glasscheibe angeordneter Schriftzug klar ausgeführt sein.

Die Rinne selbst kann durch ein oder mehrere Ablaufelemente gebildet sein, beispielsweise aus einem in einer Draufsicht beliebig geformten, beispielsweise einer Kontur oder einer bestimmten Geometrie folgenden Fertigteil oder aus mehreren in einer Draufsicht beliebig geformten und aneinander gesetzten Fertigteilelementen. Das Fertigteil bzw. die Fertigteilelemente umfassen dabei bevorzugt jeweils einen Rinnenkörper, so dass die Ablaufrinne aus mehreren zusammensetzbaren, jeweils einen Rinnenkörper umfassenden Ablaufelementen hergestellt bzw. herstellbar ist. Ein solcher Rinnenkörper kann beispielsweise bevorzugt aus Edelstahl hergestellt sein. Ebenso ist denkbar, dass die Rinne z.B. durch eine entsprechende Formgebung beim Mauern oder durch eine Aussparung in einem Estrich oder in einem Betonteil, beispielsweise einer Decke oder einer Bodenplatte, ausgeformt ist.

Die Stützelemente stützen die Abdeckung bevorzugt so gegenüber dem Rinnenboden ab, dass die dem Rinnenboden abgewandte Oberfläche des Plattenelements in der Höhe bündig mit den Oberrändern der Rinnenseitenwände abschließt.

Vorzugsweise verlaufen die Stützelemente quer zur Rinne. Dabei sind die Stützelemente auch quer zu dem in Längsrichtung der Rinne bevorzugt eine größere Abmessung als quer zu der Rinne aufweisenden Plattenelement angeordnet.

Der Rinnenboden hat vorzugsweise eine in einem Querschnitt durch die Rinne V-förmige Kontur.

Darüber hinaus ist denkbar, dass in der Rinne Leuchtmittel angeordnet sind, welche durch die transparente Abdeckung hindurch als Beleuchtung eines Raumes dienen, in dem die Ablaufrinne angeordnet ist.

Die Erfindung wird nachfolgend anhand von in den Zeichnungen dargestellten Ausführungsbeispielen näher erläutert. Darin bezeichnen gleiche Bezugszeichen gleich oder gleich wirkende Elemente. Es zeigen:
- Fig. 1: Eine schematische Darstellung eines ersten Ausfüh- rungsbeispiels einer Ablaufrinne mit Abdeckung in einer Draufsicht.
- Fig. 2: Die Ablaufrinne mit Abdeckung aus Fig. 1 in einem Querschnitt entlang der Linie II-II in Fig. 1.
- Fig. 3: Die Ablaufrinne mit Abdeckung aus Fig. 1 in einem Querschnitt entlang der Linie III-III in Fig. 1.
- Fig. 4: Die Ablaufrinne mit Abdeckung aus Fig. 1 in einem Querschnitt entlang der Linie IV-IV in Fig. 1.
- Fig. 5: Ein Stützelement der Abdeckung der Ablaufrinne aus Fig. 1 in einer Seitenansicht.
- Fig. 6: Das Stützelement aus Fig. 5 in einer Seitenansicht von der Linie VI-VI in Fig. 5 aus.
- Fig. 7: Das Stützelement aus Fig. 5 in einem Querschnitt entlang der Linie VII-VII in Fig. 5.
- Fig. 8: Eine schematische Darstellung eines zweiten Ausfüh- rungsbeispiels einer Ablaufrinne mit Abdeckung in einem Querschnitt.
- Fig. 9: Eine schematische Darstellung eines dritten Ausfüh- rungsbeispiels einer Ablaufrinne mit Abdeckung in einem Querschnitt.

Eine in den Fig. 1 bis 9 ganz oder in Teilen dargestellte Ablaufrinne 01 besteht aus einer mit einem nicht näher dargestellten Ablauf verbundenen, nach oben offenen Rinne 02 und einer die Rinne 02 nach oben hin abdeckenden Abdeckung 03.

Die Abdeckung 03 für die Ablaufrinne 01 besteht aus wenigstens einem in einer Draufsicht zumindest abschnittsweise von wenigstens einer Rinnenseitenwand 04 beabstandet angeordneten Plattenelement 05. Das Plattenelement 05 ist vorzugsweise geschlossen und insbesondere frei von Durchbrüchen. Die Abdeckung 03 weist mit dem Plattenelement 05 verbundene, das Plattenelement 05 jeweils gegenüber Rinnenboden 07 und zumindest einer Rinnenseitenwand 04 abstützende Stützelemente 06 auf.

Die Stützelemente 06 können die Abdeckung 03 derart gegenüber dem Rinnenboden 07 abstützen, dass das Plattenelement 05 in der Höhe bündig mit den Oberrändern 08 der Rinnenseitenwände 04 abschließt.

Zum Verbinden des Plattenelements 05 mit den Stützelementen 06 können eine oder mehrere, zumindest an den Längsseiten 09 des Plattenelements 05 angeordnete Einkerbungen 10 (Fig. 2 bis 4), sowie beidseits einer Auflagefläche 11 für das Plattenelement 05 an den Stützelementen 06 angeordnete Fortsätze 12 vorgesehen sein (Fig. 5). Die Fortsätze 12 erstrecken sich senkrecht zu einer durch das Plattenelement 05 gebildeten Ebene. An den Fortsätzen 12 sind jeweils mit der mindestens einen Einkerbung 10 korrespondierende und in diese eingreifende Rastnasen 13 angeordnet. Die Einkerbung 10 bildet hierbei eine Hintergreifung für die Rastnasen 13. Dadurch wird eine lösbare Verbindung von Plattenelement 05 und Stützelement 06 geschaffen.

Die Stützelemente 06 können an ihrer dem Rinnenboden 07 zugewandten Seite wie in Fig. 9 dargestellt eine der Kontur des Rinnenbodens 07 in einem parallel zu dem jeweiligen Stützelement 06 verlaufenden Querschnitt folgende Form aufweisen. Ebenso können die Stützelemente 06 wie in den Fig. 2, 3, 4, 5, und 8 dargestellt, nur punkt- oder linienförmig mit dem Rinnenboden 07 in Kontakt stehen. Hierbei kann eine an den punkt- oder linienförmigen Kontaktstellen mit der Kontur des Rinnenbodens 07 übereinstimmende Form durch mehrere Stützflächenpartien je Stützelement 06 gebildet sein. Dabei sind die Stützflächenpartien so ausgebildet, dass das Stützelement 06 an mehreren Stellen punkt- oder linienförmig mit dem Rinnenboden 07 in Kontakt kommt. Dadurch kann in der Rinne Flüssigkeit ungehindert unter den Stützelementen 06 bzw. zwischen den Kontaktstellen hindurch fließen.

Die Stützelemente 06 verlaufen wie in Fig. 1 dargestellt vorteilhaft quer zur größten Längsausdehnung des Plattenelements 05, welche sich längs der Rinne 02 erstreckt. Dadurch verlaufen die Stützelemente 06 quer zur Rinne 02, wodurch ein minimaler Materialaufwand je Stützelement 06 benötigt wird, da sich dieses nur entlang der kürzeren Abmessung des Plattenelements 05 und der Rinne 02 erstreckt.

Die Stützelemente 06 können an deren dem Rinnenboden 07 zugewandten Seiten, insbesondere an deren Unterseiten, wenigstens einen parallel zum Rinnenboden 07 verlaufenden Durchbruch und/oder eine Ausnehmung und/oder eine Aussparung aufweisen. Dieser bildet eine Öffnung 14 vorzugsweise zwischen Rinnenboden 07 und dem Stützelement 06, durch die Flüssigkeit in der Rinne 02 hindurch fließen kann. Die Öffnung 14 kann in einem in den Fig. 2, 3, 4, 8 und 9 dargestellten Querschnitt normal zur größten Längsausdehnung des Plattenelements 05 und parallel zu einem hierzu quer verlaufenden Stützelement 06 so ausgebildet sein, dass das Stützelement 06 zwischen zwei mit dem Rinnenboden 07 in Kontakt stehenden Stützflächenpartien bogenförmig konkav, weg vom Rinnenboden 07 gewölbt ist. Im Bereich des Bogens steht das Stützelement 06 nicht mit dem Rinnenboden 07 in Kontakt. Das Stützelement weist in diesem Bereich in dem genannten Querschnitt die Form einer Bogenbrücke auf.

In oder an die Stützelemente 06 können wie in Fig. 8 dargestellt elastische Elemente 15 ein- oder angeformt oder an den Stützelementen 06 angeordnet sein. Die elastischen Elemente ermöglichen eine elastisch verformbare bzw. federnde Abstützung des Plattenelements 05 gegenüber dem Rinnenboden 07. Hierdurch kann ein Klappern der Abdeckung 03 beim Begehen vermieden werden. Die elastischen Elemente 15 können wie in Fig. 8 dargestellt an der dem Rinnenboden 07 zugewandten, durch die Stützfläche bzw. die Stützflächenpartien gebildeten Unterseite der Stützelemente 06 ein- oder angeformt bzw. angeordnet sein.

Die Stützelemente können wie in den Fig. 1, 2, 5, 6 und 7 dargestellt jeweils mit sich parallel zu dem Plattenelement 05 und quer zu dem Stützelement 06 erstreckenden Abstandselementen 16 versehen sein. Diese Abstandselemente 16 stellen sicher, dass weder die Stützelemente 06 selbst flächig unmittelbar an einer Rinnenseitenwand 04, insbesondere an einer Rinnenstirnwand 17 anliegen und dass das Plattenelement 05 ebenfalls in Richtung der Erstreckung der Abstandselemente 16 nicht an eine Rinnenseitenwand 04 zur Anlage kommt. Dadurch werden eine einheitliche Optik und eine zuverlässige Abfuhr von Flüssigkeit allseitig um das Plattenelement 05 herum in die Rinne 02 hinein gewährleistet.

Das Stützelement 06, die an dem Stützelement 06 angeordneten Fortsätze 12 und deren Rastnasen 13, sowie die Abstandselemente 16 können einstückig, beispielsweise durch Spritzguss hergestellt sein. Dabei können Ausnehmungen zur Aufnahme oder Anordnung von elastischen Elementen 15 hergestellt werden, welche beispielsweise aus Gummi oder einem gummiartigen Werkstoff getrennt hergestellt und in den Ausnehmungen befestigt werden können.

Das Plattenelement 05 kann durchsichtig sein. Eine besonders ansprechende Optik verbunden mit einer besonders widerstandsfähigen und rutschfest gestaltbaren Oberfläche wird erhalten, wenn das Plattenelement 05 eine klare und/oder milchige Glasscheibe ist.

Wichtig ist hervorzuheben, dass die Rinne 02 durch ein oder mehrere Ablaufelemente gebildet sein kann, beispielsweise aus einem in einer Draufsicht beliebig geformten, beispielsweise einer Kontur oder einer bestimmten Geometrie folgenden Fertigteil oder aus mehreren in einer Draufsicht beliebig geformten und aneinander gesetzten, jeweils einen Rinnenkörper umfassenden Fertigteilelementen. Der Rinnenkörper kann aus Edelstahl hergestellt sein. Die Rinne 02 kann in ihrem Querschnitt beliebig geformt sein, beispielsweise U-, V- oder topf- bzw. wannenförmig.

Ebenso wichtig ist hervorzuheben, dass die Verbindung zwischen Plattenelement 05 und Stützkörpern 06 auch auf andere Art und Weise, als durch die Beschriebene Verrastung hergestellt sein kann. So ist beispielsweise grundsätzlich auch eine Verklebung denkbar, oder eine Verbindung mit durch eigens hierfür in dem Plattenelement 05 angeordnete Ausnehmungen hindurchgehenden Stiften, beispielsweise in einer Form ähnlich Blindnieten, oder mittels auf der Auflagefläche 11 angeordneter, elastischer, pilzförmiger Fortsätze und entsprechenden korrespondierenden Öffnungen, Löchern oder Sacklöchern in dem Plattenelement 05.

### Bezugszeichenliste

- 01: Ablaufrinne
- 02: Rinne
- 03: Abdeckung
- 04: Rinnenseitenwand
- 05: Plattenelement
- 06: Stützelement
- 07: Rinnenboden
- 08: Oberrand
- 09: Längsseite
- 10: Einkerbung
- 11: Auflagefläche
- 12: Fortsatz
- 13: Rastnase
- 14: Öffnung
- 15: elastisches Element
- 16: Abstandselement
- 17: Rinnenstirnwand

## Patentansprüche

1. Ablaufrinne (01) mit einer eine Rinne (02) abdeckenden Abdeckung (03) mit wenigstens einem in einer Draufsicht zumindest abschnittsweise von wenigstens einer Rinnenseitenwand (04, 17) beabstandet anordbaren Plattenelement (05), wobei mit dem Plattenelement (05) verbundene und das Plattenelement (05) jeweils gegenüber Rinnenboden (07) und zumindest einer Rinnenseitenwand (04, 17) abstützende Stützelemente (6) vorgesehen sind,
**gekennzeichnet durch**
mindestens eine zumindest an den Längsseiten (09) des Plattenelements (05) angeordnete Einkerbung (10) sowie beidseits einer Auflagefläche (11) für das Plattenelement (05) an den Stützelementen (06) angeordnete, sich senkrecht zu einer durch das Plattenelement (05) gebildeten Ebene erstreckende Fortsätze (12), an denen mit der mindestens einen Einkerbung (10) korrespondierende und in diese eingreifende Rastnasen (13) angeordnet sind.

2. Ablaufrinne nach Anspruch 1,
**gekennzeichnet durch**
dass die Auflagefläche (11) für das Plattenelement (05) **durch** eine einzige Auflagefläche (11) je Stützelement (06) oder durch mehrere Auflageflächenpartien je Stützelement (06) gebildet ist.

3. Ablaufrinne nach Anspruch 1 oder 2,
**dadurch gekennzeichnet,**
**dass** die Stützelemente (06) an ihrer dem Rinnenboden (07) zugewandten Seite eine der Kontur des Rinnenbodens (07) in einem parallel zu dem jeweiligen Stützelement (06) verlaufenden Querschnitt folgende Form aufweisen.

4. Ablaufrinne nach Anspruch 3,
**dadurch gekennzeichnet,**
**dass** die der Kontur des Rinnenbodens (07) folgende Form je Stützelement (06) durch eine die Kontur nachbildende Stützfläche oder durch mehrere, gemeinsam die Kontur nachbildende Stützflächenpartien gebildet ist.

5. Ablaufrinne nach Anspruch 4,
**dadurch gekennzeichnet,**
**dass** die Stützelemente (06) quer zur größten Längsausdehnung des Plattenelements (05) verlaufen.

6. Ablaufrinne nach einem der vorhergehenden Ansprüche,
**dadurch gekennzeichnet,**
**dass** die Stützelemente (06) an deren dem Rinnenboden (07) zugewandten Seiten wenigstens einen parallel zum Rinnenboden (07) verlaufenden Durchbruch und/oder eine Ausnehmung und/oder eine Aussparung (14) aufweisen.

7. Ablaufrinne nach einem der vorhergehenden Ansprüche,
**gekennzeichnet durch**
in die Stützelemente (06) ein- oder an die Stützelemente (06) angeformte oder an den Stützelementen (06) angeordnete elastische Elemente (15).

8. Ablaufrinne nach Anspruch 7,
**dadurch gekennzeichnet,**
**dass** die elastischen Elemente (15) an der dem Rinnenboden (07) zugewandten Unterseite der Stützelemente (06) angeordnet sind.

9. Ablaufrinne nach einem der vorhergehenden Ansprüche,
**dadurch gekennzeichnet,**
**dass** die Stützelemente (06) jeweils mit sich parallel zu dem Plattenelement (05) und quer zu dem Stützelement (06) erstreckenden Abstandselementen (16) versehen sind.

10. Ablaufrinne nach einem der vorhergehenden Ansprüche,
**dadurch gekennzeichnet,**
**dass** das Plattenelement (05) transparent ist.

11. Ablaufrinne nach Anspruch 10,
**dadurch gekennzeichnet,**
**dass** auf der Unterseite des Plattenelements (05) ein Schriftzug angeordnet ist, der durch das Plattenelement (05) hindurch von oben erkennbar ist.

12. Ablaufrinne nach einem der vorhergehenden Ansprüche,
**dadurch gekennzeichnet,**
**dass** das Plattenelement (05) eine klare oder milchige Glasscheibe ist.

13. Ablaufrinne nach einem der vorhergehenden Ansprüche,
**dadurch gekennzeichnet,**
**dass** der Rinnenboden (07) eine im Querschnitt V-förmige Kontur hat.

## Claims

1. Runoff gutter (01) with a cover (03) covering a gutter (02), with at least one plate element (05) able to be arranged, viewed from above, spaced apart at least partially from at least one gutter side wall (04, 17), wherein support elements (6) are provided, connected with the plate element (05) and supporting the plate element (05) respectively with respect to gutter base (07) and at least one gutter side wall (04, 17),
**characterized by**
at least one notch (10) arranged at least on the longitudinal sides (09) of the plate element (05), and extensions (12) arranged on both sides of a contact surface (11) for the plate element (05) on the support elements (06), extending perpendicularly to a plane formed by the plate element (05), against which detent noses (13) are arranged corresponding with the at least one notch (10) and engaging therein.

2. Runoff gutter according to Claim 1,
**characterized in that**
the contact surface (11) for the plate element (05) is formed by a single contact surface (11) per support element (06) or by several contact surface sections per support element (06).

3. Runoff gutter according to Claim 1 or 2,
**characterized in that**
the support elements (06), on their side facing the gutter base (07), have a shape following the contour of the gutter base (07) in a cross-section running parallel to the respective support element (06).

4. Runoff gutter according to Claim 3,
**characterized in that**
the shape following the contour of the gutter base (07) is formed per support element (06) by a support surface replicating the contour or by several support surface sections together replicating the contour.

5. Runoff gutter according to Claim 4,
**characterized in that**
the support elements (06) run transversely to the greatest longitudinal extent of the plate element (05).

6. Runoff gutter according to one of the preceding claims,
**characterized in that**
the support elements (06), on their sides facing the gutter base (07) have at least one aperture and/or a recess and/or an opening (14) running parallel to the gutter base (07).

7. Runoff gutter according to one of the preceding claims,
**characterized by**
elastic elements (15) formed into the support elements (06) or onto the support elements (06) or arranged on the support elements (06).

8. Runoff gutter according to Claim 7,
**characterized in that**
the elastic elements (15) are arranged on the underside of the support elements (06) facing the gutter base (07).

9. Runoff gutter according to one of the preceding claims,
**characterized in that**
the support elements (06) are provided respectively with spacer elements (16) extending parallel to the plate element (05) and transversely to the support element (06).

10. Runoff gutter according to one of the preceding claims,
**characterized in that**
the plate element (05) is transparent.

11. Runoff gutter according to Claim 10,
**characterized in that**
on the underside of the plate element (05) lettering is arranged, which can be discerned from above through the plate element (05).

12. Runoff gutter according to one of the preceding claims,
**characterized in that**
the plate element (05) is a clear or milky glass pane.

13. Runoff gutter according to one of the preceding claims,
**characterized in that**
the gutter base (07) has a V-shaped contour in cross-section.

## Revendications

1. Rigole d'écoulement (01) avec un couvercle (03) recouvrant une rigole (02), avec au moins un élément de plaque (05) qui, vu d'au-dessus, est disposé de façon à être espacé au moins par sections d'au moins une paroi latérale de rigole (04, 17), dans laquelle sont prévus des éléments d'appui (6) soutenant l'élément de plaque (05) respectivement par rapport au fond de rigole (07) et à au moins une paroi latérale (04, 17), tout en étant reliés à l'élément de plaque (05),
**caractérisée par**
au moins une encoche (10) prévue au moins dans les côtés longitudinaux (09) de l'élément de plaque (05), ainsi que par des prolongements (12) s'étendant perpendiculairement à un plan formé par l'élément de plaque (05), et disposés sur les éléments d'appui (06), des deux côtés d'une surface d'appui (11) pour l'élément de plaque (05), sur lesquels sont prévus des ergots de crantage (13) correspondant à l'au moins une encoche (10) et venant en prise dans celle-ci.

2. Rigole d'écoulement selon la revendication 1,
**caractérisée en ce que**
la surface d'appui (11) pour l'élément de plaque (05) est formée par une seule surface d'appui (11) par élément d'appui (06), ou par plusieurs parties de surface d'appui par élément d'appui (06).

3. Rigole d'écoulement selon la revendication 1 ou 2,
**caractérisée en ce que**
de leur côté tourné vers le fond de rigole (07), les éléments d'appui (06) présentent une forme coïncidant avec le contour du fond de rigole (07), dans une section transversale s'étendant parallèlement à chacun des éléments d'appui (06).

4. Rigole d'écoulement selon la revendication 3,
**caractérisée en ce que**
la forme coïncidant avec le contour du fond de rigole (07) par élément d'appui (06) est formée par une surface d'appui retraçant le contour, ou par plusieurs parties de surface d'appui retraçant ensemble le contour.

5. Rigole d'écoulement selon la revendication 4,
**caractérisée en ce que**
les éléments d'appui (06) s'étendent transversalement à l'étendue longitudinale la plus grande de l'élément de plaque (05).

6. Rigole d'écoulement selon l'une des revendications précédentes,
**caractérisée en ce que**
de leurs côtés tournés vers le fond de rigole (07), les éléments d'appui (06) présentent au moins une interruption s'étendant parallèlement au fond de rigole (07), et/ou un évidement et/ou une échancrure (14).

7. Rigole d'écoulement selon l'une des revendications précédentes,
**caractérisée par**
des éléments élastiques (15) disposés sur les éléments d'appui (06) ou formés dans les éléments d'appui (06) ou sur les éléments d'appui (06).

8. Rigole d'écoulement selon la revendication 7,
**caractérisée en ce que**
les éléments élastiques (15) sont disposés du côté inférieur des éléments d'appui (06) qui est tourné vers le fond de rigole (07).

9. Rigole d'écoulement selon l'une des revendications précédentes,
**caractérisée en ce que**
les éléments d'appui (06) sont pourvus chacun d'éléments d'espacement (16) s'étendant parallèlement à l'élément de plaque (05) et transversalement à l'élément d'appui (06).

10. Rigole d'écoulement selon l'une des revendications précédentes,
**caractérisée en ce que**
l'élément de plaque (05) est transparent.

11. Rigole d'écoulement selon la revendication 10,
**caractérisée en ce que**
du côté inférieur de l'élément de plaque (05) se trouve une inscription reconnaissable d'au-dessus à travers l'élément de plaque (05).

12. Rigole d'écoulement selon l'une des revendications précédentes,
**caractérisée en ce que**
l'élément de plaque (05) est une vitre transparente ou dépolie.

13. Rigole d'écoulement selon l'une des revendications précédentes,
**caractérisée en ce que**
le fond de rigole (07) présente un contour en forme de V dans sa section transversale.
